# EUROPÄISCHE PATENTANMELDUNG

(11) **EP 1 916 196 A2**
(43) Veröffentlichungstag der Anmeldung: **30.04.2008**
(21) Anmeldenummer: 07020955.6
(22) Anmeldetag: 25.10.2007
(51) Int. Cl.: B65D 25/04

(54) **Fachhorde als Einsatz in einen Transportbehälter**

(30) Priorität: 26.10.2006 DE 202006016566 U
(71) Anmelder: Metallform Wächter GmbH, 75015 Bretten (DE)
(72) Erfinder: Karcher, Dieter, 75015 Bretten (DE)
(74) Vertreter: Lindner, Michael

(57) **Zusammenfassung**

Die Erfindung betrifft eine Fachhorde zum Einsatz in einen Transportbehälter und zur Aufnahme von zu transportierenden Werkstücken (20), mit zumindest zwei zueinander beabstandeten Grundrahmen-Elementen (12), die jeweils zwei Längsträger (22) und zwei Querträger (24) aufweisen, die einem viereckigen Rahmen bilden, wobei Längs- und Querträger (22, 24) jeweils zueinander ausgerichtete gerasterte Aufnahmen (30) aufweisen, mehreren ersten Fachteiler-Elementen (16, 17), deren Länge an die Länge der Längsträger angepasst ist und die in die Aufnahmen der Längsträger einlegbar sind, und mehreren zweiten Fachteiler-Elementen (16, 18), deren Länge an die Länge der Querträger angepasst ist und die in die Aufnahmen der Querträger einlegbar sind, so dass die ersten und zweiten Fachteiler-Elemente innerhalb des Rahmens einzelne Fächer bilden, in die Werkstücke einsetzbar sind.

## Beschreibung

Die vorliegende Erfindung betrifft eine Fachhorde als Einsatz in einen Transportbehälter und zur Aufnahme von zu transportierenden Werkstücken. Die Erfindung betrifft ebenfalls ein Fachhorden-Baukastensystem zum Aufbau einer Fachhorde. Schließlich betrifft die Erfindung einen Transportbehälter zum Transport von Werkstücken mit einer Fachhorde.

Sogenannte Fachhorden sind Vorrichtungen, die dazu dienen, Werkstücke innerhalb eines Behälters in einer bestimmten Position zu halten. Im industriellen bzw. gewerblichen Bereich werden Fachhorde bspw. dazu eingesetzt, Werkstücke in einem Transportbehälter während dessen Transport durch bspw. eine Reinigungsanlage zu halten. Die Fachhorden sind hierbei speziell an die zu haltenden Werkstücke angepasst.

Obgleich sich derartige Systeme in der Praxis bewährt haben, besteht dennoch der Wunsch, flexiblere und kostengünstigere Lösungen anzubieten.

Vor diesem Hintergrund besteht eine der Aufgaben der vorliegenden Erfindung darin, eine Fachhorde bereitzustellen, die dem Anwender hohe Flexibilität bietet und Kosten einspart.

Diese Aufgabe wird von einer Fachhorde der eingangs genannten Art gelöst, die zumindest zwei beabstandete Grundrahmen-Elemente aufweist, die jeweils zwei Längsträger und zwei Querträger aufweisen, die einen viereckigen Rahmen bilden, wobei Längs- und Querträger jeweils zueinander ausgerichtete gerasterte Aufnahmen aufweisen, mehrere erste Fachteiler-Elemente, deren Länge an die Länge der Längsträger angepasst ist und die in die Aufnahmen der Längsträger einlegbar sind, und mehrere zweite Fachteiler-Elemente, deren Länge an die Länge der Querträger angepasst ist und die in die Aufnahmen der Querträger einlegbar sind, so dass die ersten und die zweiten Fachteiler-Elemente innerhalb des Rahmens einzelne Fächer bilden, in die Werkstücke einsetzbar sind.

Das heißt mit anderen Worten, dass die erfindungsgemäße Lösung eine Fachhorde vorsieht, deren Aufteilung einfach und flexibel an die unterschiedlichsten Werkstücke anpassbar ist, indem Fachteiler-Elemente einfach in die Grundrahmen-Elemente eingelegt und fixiert werden.

Die erfindungsgemäße Fachhorde lässt sich somit nicht nur für ein bestimmtes Werkstück verwenden, sondern lässt sich an die unterschiedlichsten Bedürfnisse des Anwenders anpassen. Diese Flexibilität führt beim Anwender zu Kosteneinsparungen, da er bei einem Teilewechsel nicht wie bisher die fest an Werkstücke angepassten alten Systeme "wegwerfen" oder aufwändig umbauen muss. Anstatt für jedes Werkstück eine starre auf das Werkstück zugeschnittene Horde entwickeln und fertigen zu lassen, kann der Benutzer die erfindungsgemäße Fachhorde flexibel auf die jeweiligen Werkstücke anpassen.

Bei einer bevorzugten Weiterbildung haben die Längs- und Querträger jeweils einen U-förmigen Querschnitt und sind die Aufnahmen als Schlitze in den innenliegenden Seiten ausgebildet. Bevorzugt sind die Fachteiler-Elemente als Stangen ausgebildet.

Die vorgenannten Maßnahmen haben den Vorteil, dass die Fertigung dieser Teile einfach und damit kostengünstig ausführbar ist.

Bei einer bevorzugten Weiterbildung weisen die Grundrahmen in ihren Ecken Aufnahmen für die Distanzbolzen auf.

Diese Maßnahme hat den Vorteil, dass die Höhe der Fachhorde einfach durch Auswechseln der in den Ecken lose eingesteckten Distanzbolzen möglich wird.

Bei einer bevorzugten Weiterbildung sind die Fachteiler-Elemente beschichtet und/oder mit Teflon-Clips versehen, um empfindliche Werkstücke zu halten.

Diese Maßnahme hat den Vorteil, dass gerade Werkstücke mit empfindlicher Oberfläche sehr gut geschützt werden können, um Verunreinigungen bzw. Beschädigungen zu vermeiden.

Bei einer bevorzugten Weiterbildung sind zumindest vier Distanzbolzen vorgesehen, die die Grundrahmen-Elemente parallel und beabstandet voneinander halten. Bevorzugt können die Grundrahmen jedoch auch mit Bolzen versehen werden, die rastend mit Stäben von Transportbehältern zusammenwirken sollen. In diesem Fall lassen sich die Grundrahmen im Transportkorb in der gewünschten Höhe und beabstandet zueinander einrasten, so dass Distanzbolzen nicht mehr erforderlich sind.

Bei einer bevorzugten Weiterbildung ist ein Deckel-Element vorgesehen, das auf den oberen Grundrahmen aufsetzbar und im Transportbehälter einspannbar ist, um auf diese Weise Grundrahmen, Distanzbolzen und Fachteiler-Elemente zu halten.

Wie bereits eingangs erwähnt, ist die erfindungsgemäße Fachhorde dazu ausgelegt, in einen Transportbehälter, bspw. in Form eines Transportkorbs, eingesetzt zu werden. Der Transportkorb trägt die Fachhorde sowie die Werkstücke, während die Fachhorde die Werkstücke relativ zueinander innerhalb des Transportbehälters hält. Um beim Transport zu verhindern, dass die Werkstücke herausfallen, wird ein Deckel-Element vorgesehen, das auf den Transportkorb aufgesetzt wird. Dieses Deckel-Element dient darüber hinaus dazu, die Fachhorde bzw. deren Bauteile zusammenzuhalten.

Das Befestigen des Deckel-Elements kann hierbei auf unterschiedliche Art und Weise erfolgen, bspw. durch Festklemmen am Transportkorb selbst, oder durch eine Spanneinrichtung innerhalb einer Reinigungsanlage, oder auf andere Weise.

Die der Erfindung zugrunde liegende Aufgabe wird auch von einem Fachhorden-Baukastensystem zum Aufbau einer sogenannten Fachhorde gelöst, das zumindest zwei Grundrahmen-Elemente, zumindest vier Distanzbolzen und mehrere an die Abmessungen der Grundrahmen-Elemente angepasste Fachteiler-Elemente aufweist.

Das heißt mit anderen Worten, dass dem Anwender ein Mittel zur Hand gegeben wird, das ihm einen flexiblen Aufbau von Fachhorden ermöglicht. Unterschiedlich große Grundrahmen-Elemente, unterschiedlich lange Distanzbolzen und entsprechend angepasste Fachteiler-Elemente reichen aus, um Fachhorden unterschiedlichster Aufteilung und Größe bereitzustellen.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Weitere Vorteile und Ausgestaltungen der Erfindung ergeben sich aus der Beschreibung der beiliegenden Zeichnung. Dabei zeigen:
- Figur 1: eine schematische perspektivische Darstellung einer erfindungsgemäßen Fachhorde mit mehreren eingelegten Werkstücken;
- Figur 2: zwei Seitenansichten und eine Draufsicht eines Grundrahmens;
- Figur 3a: eine schematische Seitenansicht und Draufsicht eines Distanzbolzens;
- Figur 3b: eine Seitenansicht eines Fachteilers;
- Figur 3c: eine Seitenansicht eines alternativen Fachteilers;
- Figur 4: eine schematische perspektivische Darstellung einer Fachhorde mit aufgesetztem Deckel-Element;
- Figur 5: eine schematische perspektivische Darstellung eines Transportkorbs mit eingelegter Fachhorde mit aufgesetztem Deckel-Element;
- Figur 6: eine schematische perspektivische Darstellung eines Transportkorbs mit Fachhorde und Spanndeckel;
- Figur 7: zwei Seitenansichten und eine Draufsicht eines Grundrahmens gemäß einer zweiten Ausführungsform; und
- Figur 8: eine perspektivische Ansicht eines Transportkorbs mit eingelegter Fachhorde gemäß der zweiten Ausführungsform

In Figur 1 ist eine Fachhorde in perspektivischer Ansicht schematisch dargestellt und mit dem Bezugszeichen 10 gekennzeichnet. Die Fachhorde 10 ist dazu ausgelegt, in einen Transportbehälter, bspw. einen aus einem Drahtgitter hergestellten Transportkorb, eingesetzt zu werden, um Werkstücke 20 in einer bestimmten Position zu halten. In dem in Figur 1 gezeigten Beispiel sind insgesamt vier Werkstücke 20 stehend gehalten. Solche mit Fachhorden ausgerüstete Transportbehälter werden u.a. dazu eingesetzt, Werkstücke durch eine Reinigungsanlage zu befördern. An dieser Stelle sei jedoch angemerkt, dass die vorliegende Erfindung nicht auf diesen Einsatzzweck beschränkt sein soll.

Die Fachhorde 10 setzt sich aus mehreren austauschbaren Teilen zusammen, nämlich zwei beabstandet zueinander gehaltene Grundrahmen 12, vier Distanzbolzen 14, die die beiden Grundrahmen 12 in einem vorbestimmten Abstand halten, und eine Vielzahl von Fachteilern 16, die in dem Grundrahmen 12 gehalten werden. In dem in Figur 1 gezeigten Beispiel sind die Fachteiler 16 so in die Grundrahmen 12 eingelegt, dass eine Vielzahl von schachbrettartig angeordneten Aufnahmefeldern entsteht. In jedes dieser Aufnahmefelder kann ein Werkstück 20 eingelegt werden.

Der Grundrahmen 12 besteht, wie in Figur 2 gut zu erkennen ist, aus zwei Längsträgern 22 und zwei Querträgern 24, die miteinander verbunden sind und einen rechteckförmigen oder quadratischen Rahmen bilden. Die Längs- und Querträger 22, 24 sind im Querschnitt U-förmig ausgebildet und weisen eine äußere Wand 28 und eine innere Wand 26 auf. In der Bodenfläche der Längs- und Querträger 22, 24 sind mehrere Langlöcher 29 vorgesehen.

Aus der Figur 2 ist gut zu erkennen, dass die inneren Wände 26 eine kammartige Struktur aufweisen; d.h., die inneren Wände 26 besitzen eine Vielzahl von Aufnahmen 30, die in einem vorgegebenen Raster angeordnet sind. Dieses Raster ist für die Längsträger und die Querträger gleich. Darüber hinaus sind die Aufnahmen 30 zweier gegenüberliegender Träger zueinander ausgerichtet.

Schließlich zeigt Figur 2 noch zylindrische Vertiefungen bzw. Bohrungen 32, die sich in den Eckbereichen des Grundrahmens 12 in vertikaler Richtung erstrecken. Das heißt mit anderen Worten, dass in den vier Eckbereichen des Grundrahmens 12 Bohrungen vorgesehen sind, die sowohl nach oben als auch nach unten offen sind.

Der Zweck dieser Bohrungen 32 liegt darin, die Distanzbolzen 14 aufzunehmen. Hierfür weisen die Distanzbolzen 14, wie in Figur 3a gezeigt, an ihren beiden Enden jeweils Fortsätze 36 auf, deren Durchmesser geringer ist als der Durchmesser des zylindrischen Hauptkörpers des Distanzbolzens 14. Der kleinere Durchmesser des Fortsatzes 36 ist an den Durchmessern der zuvor erwähnten Bohrung 32 angepasst, so dass ein Distanzbolzen 14 mit seinem Fortsatz in eine solche Bohrung eingesteckt werden kann.

Die für eine Fachhorde 10 benötigten Distanzbolzen 14 haben gleiche Länge, so dass die beiden Grundrahmen 12 parallel zueinander liegen. Der Abstand der beiden Grundrahmen 12 lässt sich durch Verwendung unterschiedlich langer Distanzbolzen-Sätzen an die Bedürfnisse des Anwenders anpassen.

Zum Einrichten der Fächer innerhalb der Grundrahmen 12 werden die Fachteiler 16 in die Aufnahmen 30 der Träger eingelegt. Die Fachteiler 16 selbst sind zylindrische Stangen, deren Enden 38, wie in Figur 3b gezeigt, exzentrisch zu dem zylindrischen Hauptkörper sind. Es ist jedoch auch möglich, die Enden 38 konzentrisch zu dem zylindrischen Hauptkörper auszugestalten, wie dies in Fig. 3c dargestellt ist. Die Durchmesser der Enden 38 der Fachteiler 16 sind an die Breite der Aufnahmen 30 angepasst, so dass sie in diese Aufnahmen eingelegt werden können. Dies ist in Figur 1 gut zu erkennen.

Wenn der Grundrahmen 12 einen rechteckigen Grundriss aufweist, gibt es zwei unterschiedlich lange Fachteiler, nämlich Längsfachteiler 18 und Querfachteiler 17. Die Längsfachteiler 18 haben eine Länge, die in etwa der Länge der Längsträger 22 entspricht und die Querfachteiler 17 haben eine Länge, die im Wesentlichen der Länge der Querträger 24 entspricht.

Aus der Figur 1 ergibt sich, dass die Querfachträger 17 zuerst eingelegt werden und dass die Längsfachteiler 18 danach aufgelegt werden. Schließlich werden die Längsfachteiler 18 an ihren äußeren Enden im Bereich der Querträger 24 von einem aufgelegten Fachteiler gehalten, der beispielsweise über Kugelschnapper fixiert werden kann. An dieser Stelle ist jedoch anzumerken, dass eine umgekehrte Anordnung ebenfalls denkbar ist. Darüber hinaus sind natürlich auch andere Fixierungen der Fachteiler am Grundrahmen 12 möglich.

Die Größe der einzelnen Fächer innerhalb der Grundrahmen 12 lässt sich durch entsprechendes Einlegen von Fachteilern 16 sehr flexibel einstellen, insbesondere dann, wenn eine sehr feine Rasterung vorgesehen ist.

Insgesamt kann mit den gezeigten drei Bauteilen Grundrahmen 12, Bolzen 14 und Fachteiler 16 ein Baukastensystem bereitgestellt werden, aus dem ein Anwender sehr flexibel unterschiedlich aufgeteilte Fachhorden aufbauen kann. Darüber hinaus ist es möglich, die Fachhorden 10 schnell an andere Werkstücke anzupassen, indem bspw. andere Distanzbolzen 14 und anders eingelegte Fachteiler 16 aus dem Baukastensystem verwendet werden.

In Figur 4 ist eine Fachhorde 10 dargestellt, auf die ein Deckel-Element 40 aufgelegt ist. Ein solches Deckel-Element 40 wird eingesetzt, um die in der Fachhorde vorhandenen Werkstücke 20 sicher innerhalb eines Transportbehälters zu halten. Dies ist beispielsweise in Figur 5 gezeigt, wo eine Fachhorde 10 mit einem Deckel 40 in einen Transportbehälter 50 eingelegt ist. Der Deckel 40 wird in diesem Ausführungsbeispiel beim Transport bspw. durch eine Reinigungsanlage von außen festgehalten.

In Figur 6 ist eine andere Variante eines Transportbehälters 50 dargestellt, bei dem statt dem von außen gehaltenen Deckel 40 ein Spanndeckel 52 eingesetzt wird, der an dem korbartigen Transportbehälter 50 selbst befestigt wird. Sowohl die Transportbehälter 50 als auch die Teile einer Fachhorde 10 werden bevorzugt aus Metall, insbesondere Edelstahl gefertigt. Es versteht sich jedoch, dass auch andere geeignete Materialien möglich sind. So können beispielsweise die Fachteiler 16 mit Teflon beschichtet sein, um besonders empfindliche Werkstücke zu halten.

In Figur 7 ist eine zweite Variante eines Grundrahmens dargestellt und mit dem Bezugszeichen 12 gekennzeichnet. Dieser Grundrahmen 12 unterscheidet sich von dem zuvor beschriebenen im wesentlichen nur dadurch, dass an den beiden Querträgern 24 jeweils zwei Bolzen 60 angebracht, die im Bereich der Enden der Querträger liegen und sich nach außen erstrecken. Die Bolzen 60 selbst sind in deren Längsrichtung, also hin zum Querträger 24 verlagerbar gehalten, wobei die Verlagerung gegen eine im Querträger vorgesehene Blattfeder 62 erfolgt. D.h. mit anderen Worten, dass die Bolzen 60 gegen die Federkraft zum Querträger hin drückbar sind und durch die Feder 62 nach Entfernen der Kraft wieder nach außen gedrückt werden.

Wie sich aus der Seitenansicht gut ergibt, weisen die Bolzen 60 an ihren Enden schlitzförmige Ausnehmungen 64 auf, deren Breite an die Durchmesser der Stäbe eines Transportkorbs 50 angepasst sind. Mit Hilfe dieser Bolzen ist es folglich möglich, die Grundrahmen 12 in einen Transportkorb einzuhängen, derart, dass sich die Bolzen 60 an waagrecht verlaufenden Stäben des Transportkorbs festklemmen bzw. einrasten. In diesem Fall kann auf den Einsatz von Distanzbolzen 14 verzichtet werden, um zwei Grundrahmen 12 beabstandet in einem Transportkorb zu halten.

Darüber hinaus hat diese Lösung den Vorteil, dass die Grundrahmen sehr stabil im Transportkorb gehalten werden, insbesondere auch dann, wenn der Transportkorb schwenkende oder drehende Bewegungen ausführt.

In Figur 8 ist ein Transportkorb 50 mit einer Fachhorde 10 perspektivisch dargestellt. Es ist dabei gut zu erkennen, dass die beiden Grundrahmen 12 nicht über Distanzbolzen auf Abstand gehalten werden, sondern dass sie vielmehr mit Hilfe der Bolzen 60 in den Transportkorb 50 in der gewünschten Höhe eingerastet werden.

Ferner zeigt Figur 8 verschiedene Ausgestaltungen der Fachteiler 16, die beispielsweise mit senkrechten Stiften 68 oder mit Bügelelementen 66 versehen sind. Selbstverständlich sind auch andere Ausgestaltungen denkbar, sofern die Anwendungen das erfordern.

Insgesamt ergibt sich ein sehr flexibles und schnell umrüstbares Hordensystem, dass zudem eine hohe Prozesssicherheit bietet.

## Patentansprüche

1. Fachhorde zum Einsatz in einen Transportbehälter und zur Aufnahme von zu transportierenden Werkstücken (20), mit
zumindest zwei zueinander beabstandeten Grundrahmen-Elementen (12), die jeweils zwei Längsträger (22) und zwei Querträger (24) aufweisen, die einem viereckigen Rahmen bilden, wobei Längs- und Querträger (22, 24) jeweils zueinander ausgerichtete gerasterte Aufnahmen (30) aufweisen,
mehreren ersten Fachteiler-Elementen (16, 17), deren Länge an die Länge der Längsträger angepasst ist und die in die Aufnahmen der Längsträger einlegbar sind, und
mehreren zweiten Fachteiler-Elementen (16, 18), deren Länge an die Länge der Querträger angepasst ist und die in die Aufnahmen der Querträger einlegbar sind, so dass die ersten und zweiten Fachteiler-Elemente innerhalb des Rahmens einzelne Fächer bilden, in die Werkstücke einsetzbar sind.

2. Fachhorde nach Anspruch 1, **dadurch gekennzeichnet, dass** die Längs- und Querträger (22, 24) jeweils einen U-förmigen Querschnitt haben und die Aufnahmen (30) als Schlitze in den innenliegenden Seiten ausgebildet sind.

3. Fachhorde nach Anspruch 1 oder 2, **dadurch gekennzeichnet, dass** die Fachteiler-Elemente (16) als Stangen ausgebildet sind.

4. Fachhorde nach einem der vorhergehenden Ansprüche, **dadurch gekennzeichnet, dass** die Grundrahmen (12) in ihren Ecken Aufnahmen (32) für die Distanzbolzen (14) aufweisen.

5. Fachhorde nach einem der vorhergehenden Ansprüche, **dadurch gekennzeichnet, dass** die Fachteiler-Elemente (16) beschichtet sind und/oder mit Tef-Ion-Clips versehen sind, um empfindliche Werkstücke zu halten.

6. Fachhorde nach einem der vorhergehenden Ansprüche, **dadurch gekennzeichnet, dass** ein Deckel-Element (40) vorgesehen ist, das auf den oberen Grundrahmen aufsetzbar und im Transportbehälter (50) einspannbar ist, um auf diese Weise Grundrahmen, Distanzbolzen und Fachteiler-Elemente zu halten.

7. Fachhorde nach Anspruch 6, **dadurch gekennzeichnet, dass** das Deckel-Element (40, 52) am Transportbehälter anbringbar ist.

8. Fachhorde nach Anspruch 6, **dadurch gekennzeichnet, dass** das Deckel-Element (40) über ein externes Spannelement während des Transports am Transportbehälter festlegbar ist.

9. Fachhorde nach einem der vorhergehenden Ansprüche, **dadurch gekennzeichnet, dass** die Distanzbolzen eine zylindrische Form aufweisen und an ihren beiden Enden jeweils einen Endabschnitt mit kleinerem Durchmesser haben, und jeder Grundrahmen an seinen Ecken jeweils eine Vertiefung aufweist, in die ein Endabschnitt eines Distanzbolzens einführbar ist.

10. Fachhorde nach einem der vorhergehenden Ansprüche, **dadurch gekennzeichnet, dass** zumindest vier Distanzbolzen (14) vorgesehen sind, die die Grundrahmen-Elemente parallel und beabstandet voneinander halten.

11. Fachhorde nach einem der Ansprüche 1 bis 9, **dadurch gekennzeichnet, dass** am Grundrahmen (12) zumindest zwei einander gegenüberliegende Bolzen (60) vorgesehen sind, die sich nach außen erstrecken und federnd gelagert sind.

12. Fachhorden-Baukastensystem zum Aufbau einer Fachhorde nach einem der Ansprüche 1 bis 11, mit zumindest zwei Grundrahmen-Elementen, zumindest vier Distanzbolzen und mehreren an die Abmessungen der Grundrahmen-Elemente angepassten Fachteiler-Elementen.

13. Fachhorden-Baukastensystem nach Anspruch 12, **gekennzeichnet durch** mehrere Grundrahmen-Elemente unterschiedlicher Größe, und mehrere jeweils daran angepasste Fachteiler-Elemente.

14. Transportbehälter zum Transport von Werkstücken, bspw. durch eine Reinigungsanlage, mit einem Drahtkorb (50) und zumindest einer Fachhorde nach einem der Ansprüche 1 bis 11.

15. Transportbehälter nach Anspruch 14, **dadurch gekennzeichnet, dass** die zumindest eine Fachhorde über einen Einspanndeckel in dem Drahtkorb festgespannt ist, wobei der Einspanndeckel am Drahtkorb festgeklemmt wird.
